# EUROPÄISCHE PATENTSCHRIFT

(11) **EP 0 089 625 B1**
(45) Veröffentlichungstag und Bekanntmachung des Hinweises auf die Patenterteilung: **08.01.1986**
(21) Anmeldenummer: 83102635.6
(22) Anmeldetag: 17.03.1983
(51) Int. Cl.: H01R 39/64

(54) **Vorrichtung zur Übertragung elektrischer Ströme zwischen gegeneinander verdrehbaren Teilen**
Device for transmitting electric currents between mutually rotatable parts
Appareil pour transmettre des courants électriques entre des parties mutuellement pivotables

(30) Priorität: 20.03.1982 DE 3210334
(43) Veröffentlichungstag der Anmeldung: 28.09.1983
(73) Patentinhaber: Schleifring und Apparatebau GmbH, 82256 Fürstenfeldbruck (DE)
(72) Erfinder: Barthelt, Klaus, Ing.-grad., D-8034 Germering (DE); Dollhofer, Kurt, D-8080 Emmering (DE); Rauh, Ludwig, D-8012 Ottobrunn (DE)
(74) Vertreter: Feder, Heinz, Dr.

## Beschreibung

Die Erfindung betrifft eine Vorrichtung zur Übertragung elektrischer Ströme zwischen gegeneinander verdrehbaren Teilen.

Bei Maschinen verschiedenster Art müssen oftmals elektrische Ströme zwischen gegeneinander verdrehbaren Teilen übertragen werden. Meist werden dazu Schleifringübertrager verwendet, d.h. Vorrichtungen, bei denen auf ringförmigen Schleifbahnen aus gut leitendem Material Bürsten, insbesondere Kohlebürsten, gleiten. Diese Schleifringübertrager haben den Nachteil, dass an den Bürsten, die aus weichem Material bestehen, ein hoher Verschleiss auftritt. Um auch bei hoher Drehzahl geringen Verschleiss und damit eine lange Lebensdauer zu erreichen, wurde bereits versucht, zur Stromübertragung Radialkugellager zu verwenden. Dabei ergab sich jedoch, dass die Lagerluft kurzzeitige Unterbrechungen zur Folge hat, so dass bei Messströmen ein hohes Rauschen und bei stärkeren Strömen eine störende und den Verschleiss erhöhende Funkenbildung entsteht.

In der DE-B Nr. 1152459 ist eine Vorrichtung der eingangs erwähnten Art beschrieben mit mehreren, stromübertragenden Axialkugellagern, die in axialer Richtung übereinander in einem Gehäuse koaxial zu einem gegenüber dem Gehäuse verdrehbaren Bauteil angeordnet sind, wobei jeweils zwischen den einander zugewandten, mit elektrischen Zuleitungen verbundenen Lagerschalen zweier benachbarter Axialkuggellager in axialer Richtung verschiebbare Isolierringe angeordnet sind, und der Kontaktdruck durch ein an einem Ende des Gehäuses angeordnetes, für alle Axialkugellager gemeinsam wirksames Federelement bewirkt wird, und bei der die Lagerschalen sowie die Kugeln aus elektrisch leitendem Material bestehen.

Diese bekannte Vorrichtung beseitigt infolge ihrer Konstruktion noch nicht alle Nachteile der Vorrichtungen mit Radialkugellagern, da die Lagerung der gegeneinander verdrehbaren Teile nicht von den der Stromübertragung dienenden Teilen getrennt ist, was dazu führt, dass äussere Belastungen Einflüsse auf die Stromübertragung haben.

In der US-A Nr. 2523081 ist eine Vorrichtung zur Übertragung elektrischer Ströme zwischen gegeneinander verdrehbaren Teilen beschrieben, bei der die Stromübertragung über sogenannte Schrägschulterkugellager erfolgt, die ähnliche Nachteile aufweisen, wie die oben erwähnten Radialkugellager, indem die Kugel jeweils nur an einem Punkt aufliegt. Weiterhin hat diese Vorrichtung den Nachteil, dass für jedes Lager eine eigene Feder benötigt wird, um den notwendigen Kontaktdruck zu erzeugen.

In der US-A Nr. 1821132 ist eine Drehverbindung für elektrische Kabel beschrieben, bei der ebenfalls ein Axialkugellagerverwendetwird, dessen Lagerfläche einen V-förmigen Einstich aufweist. Diese Vorrichtung ist aber infolge ihrer Konstruktion nicht zur Übertragung mehrerer Stromwege geeignet.

Bei einer in FR-A Nr. 2166986 beschriebenen Vorrichtung zur Übertragung von elektrischem Strom zwischen sich gegeneinander drehenden Teilen werden ebenfalls Axialkugellager verwendet, deren Kontaktdruck durch magnetische Kräfte erzeugt wird. Auch diese bekannte Vorrichtung ist nicht zur Übertragung mehrerer Stromwege auf kleinem Raum geeignet.

Der Erfindung lag die Aufgabe zugrunde, eine Vorrichtung zur Übertragung elektrischer Ströme zwischen gegeneinander verdrehbaren Teilen der an erster Stelle und im Oberbegriff des Patentanspruches 1 beschriebenen Bauart so zu verbessern, dass die Qualität der Stromübertragung von äusseren Belastungen unabhängig wird, und eine störungsfreie Stromübertragung mehrerer Übertragungswege auf engstem Raum bei geringsten Verlusten erreicht wird. Weiterhin sollte die Vorrichtung so aufgebaut sein, dass in axialer und radialer Richtung wirksame Fertigungs- und Montagetoleranzen keinen Einfluss auf die Stromübertragung haben.

Die Lösung dieser Aufgabe geschieht erfindungsgemäss dadurch, dass das gegen das Gehäuse verdrehbare Bauteil als im Gehäuse angeordnete WeHeausgebiidet ist, die im Gehäuse über alle zwischen Gehäuse und Welle auftretenden K;äfte aufnehmende Radialkugellager gelagert ist und die Isolierringe derart angeordnet sind, dass abwechselnd jeweils auf einen in das Gehäuse eingesetzten und mit ihm drehfest verbundenen lsolierring ein auf die Welle aufgeschobene und mit dieser drehfest verbundener Isolierring folgt, und die einen V-förmigen Einstich aufweisenden Lagerschalen sowie die Kugeln aus einer Silberlegierung bestehen und mit aus Nitriden bestehendem oder Nitride enthaltendem Material beschichtet sind und der Lagerdruck der Axialkugellager einstellbar ist.

Bei der erfindungsgemässen Vorrichtung sind infolge der besonderen Anordnung der Isolierringe jeweils zwei rotierende Lagerschalen und zwei feststehende Lagerschalen über einen Isolierring mechanisch miteinander verbunden. Diese Anordnung erlaubt das Anbringen nahezu unbegrenzt vieler Übertragungswege. Durch das in axialer Richtung verschiebbare Einsetzen der Isolierringe in das Gehäuse wird ein quasi fliegender Aufbau erreicht, was zur Folge hat, dass in axialer und radialer Richtung wirksame Fertigungs- und Montagetoleranzen vernachlässigbar sind. Die exakte Einstellmöglichkeit des Kontaktdruckes ermöglicht einen Eingriff in die Lebensdauer der rotierenden Teile. Die Art des Aufbaues benötigt auch keine festen Flansche, sondern nur eine stützende Kante und, da in tangentialer Richtung nur geringe Kräfte auftreten, nur einfache Mitnehmer. Durch die in an sich bekannter Weise mit einem V-förmigen Einstich versehenen Lagerschalen wird erreicht, dass jede Kugel an zwei definierten Punkten im Ring aufliegt und dadurch eine verbesserte Kontaktübertragung gewährleistet ist.

Für die Auswahl des Materials, aus dem Lagerschalen und Kugeln bestehen sollen, waren drei Materialeigenschaften wichtig, nämlich Elastizitätsmodul, Oberflächenhärte und Leitfähigkeit. Werkstoffe mit hoher Leitfähigkeit, also geringem spezifischen Widerstand, sind in der Regel weich und plastisch verformbar, während umgekehrt Werkstoffe mit hohem Elastizitätsmodul und grosser Härte meist einen hohen spezifischen Widerstand besitzen. Es musste also nach einem Kompromiss gesucht werden, und es ergab sich, dass Silberlegierungen besonders geeignet sind, da sie mit einer relativ hohen Leitfähigkeit ein grosses Elastizitätsmodul und verhältnismässig grosse Oberflächenhärte verbindet. Insbesondere geeignet sind Legierungen des Silbers mit Kupfer oder Beryllium oder mit beiden Metallen. Als vorteilhaft hat sich zum Beispiel eine Materialpaarung von kaltverfestigtem 835-Silber mit Silberkugeln, die mit 3% Kupfer gehärtet sind, erwiesen.

Weiterhin wurde eine besonders gute elektrische Leitfähigkeit, verbunden mit verhältnismässig grosser Oberflächenhärte, dadurch erzielt, dass die Lagerschalen und die Kugeln mit aus Nitriden bestehendem oder Nitride enthaltendem Material beschichtet sind. Hierdurch ergibt sich eine Verbesserung der Kontaktierung, insbesondere bei steigender Drehzahl durch Fliehkräfte, welche auf die Kugel wirken.

Es hat sich weiterhin als vorteilhaft erwiesen, wenn in jedem Axialkugellager ein aus Kunststoff - material bestehender Kugelhalter zur Halterung mehrerer Kugeln in festgelegten Abständen angeordnet ist. Auf diese Weise ist es möglich, in jedem Axiallager mehrere Kugeln unterzubringen, die verschleissfrei auf Abstand gehalten werden, wodurch der zu übertragende Strom bei geringer Baugrösse erhöht werden kann.

Ein Ausführungsbeispiel einer Stromübertragungsvorrichtung nach der Erfindung ist in den Zeichnungen dargestellt.
Fig. 1 zeigt einen Längsschnitt durch die Vorrichtung,
Fig. 2 zeigt im vergrösserten Massstab die Axiallager.

In einem Gehäuse 12 ist die Welle 10 mittels der Radial-Kugellager 19, 20 drehbar gelagert. Die Kugellager 19, 20 können beliebige bekannte Kugellager sein, die alle zwischen dem Gehäuse 12 und der Welle 10 auftretenden Kräfte aufnehmen. In das Gehäuse 12 ist ein zweites Gehäuse 15 eingesetzt und mittels eines Flansches befestigt. In dieses Gebäude sind die Isolierringe 3 eingesetzt, die die Lagerschalen 1 b von Axiallagern tragen. Auf die Welle 10 sind ebenfalls Isolierringe 2 aufgeschoben, die die anderen Lagerschalen 1 der Axiallagertragen. Durch diese Anordnung sind die Isolierringe 3 drehfest mit dem Gehäuse 15 und die Isolierringe 2 drehfest mit der Welle 10 verbunden. Zwischen diesen Lagerschalen 1a, 1b befinden sich die Kugellager-Kugeln 25. In Fig. 2 ist ein Teil der Axiallager dargestellt, wobei ersichtlich ist, dass die Lagerschalen 1 a und 1 b V-förmige Einstiche 24 aufweisen. Die mit dem Gehäuse 15 verbundenen Lagerschalen 1 b sind mit den elektrischen Zuleitungen 8 und die mit der Welle 10 verbundenen Lagerschalen 1 a mit den Zuleitungen 9 verbunden. Werden, wie in Fig. dargestellt, sechs Axiallager verwendet, die voneinander durch die Isolierringe 2, 3 getrennt sind, so können sechs Ströme unabhängig voneinander übertragen werden. Wie aus Fig. ersichtlich, sind die lsolierringe 3 und 2 abwechselnd in das Gehäuse 15 eingesetzt. Dieser Aufbau erlaubtes, durch Aneinanderreihen einer grossen Anzal von Axiallagern eine beinahe unbegrenzte Anzahl von Übertragungswegen vorzusehen. Wichtig für eine gute Übertragung, d.h. für gleichmässige Kontakte, die bei Messströmen kein Rauschen und bei starken Strömen keine Funkenbildung verursachen, ist ein gleichmässiger Lagerdruck, der nicht zu gering sein darf, damit guter Kontakt gewährleistet ist, aber auch nicht zu hoch sein darf, damit die Lagerschalen und Kugeln nicht deformiert oder abgenutzt werden, wodurch die Kontaktgabe wieder mit der Zeit verschlechtert würde. Dieser gleichmässige Lagerdruck wird dadurch gewährleistet, dass an einem Ende Tellerfedern 22 vorgesehen sind, deren Druck durch die Scheibe 6 auf die zusammen mit den Isolierringen 2, 3 in axialer Richtung verschiebbaren Axiallager übertragen wird, auf die aber sonst keine Kräfte einwirken. Durch die Isolierringe 2, 3 und durch zusätzliche Isolierscheiben 4 sind die Axiallager gegen die übrigen Metallteile der Vorrichtung elektrisch isoliert. Eine Mutter 26 dient zur Einstellung des Druckes, den die Federn 22 auf die Axiallager ausüben.

Zur Erleichterung des Zusammenbaues und zur Gewährleistung eines ruhigen Laufen können in an sich bekannter Weise Kugelhalter 27 vorgesehen sein, die jedoch zum Unterschied von den üblichen Kugelhaltern nicht aus Metall, sondern aus Kunststoff bestehen. Durch diese Kugelhalter können die Kugeln 25 verschleissfrei auf Abstand gehalten werden. Es ist dadurch möglich, mehrere Kugeln unterzubringen, wodurch der zu übertragende Strom bei geringer Baugrösse erhöht werden kann. Durch die Differenz der Umfangsgeschwindigkeiten von innerer und äusserer Laufspur an den V-förmigen Einstichen tritt eine Selbstreinigung der Berührungsflächen zwischen Kugeln und Lagerschalen auf, während sich Verunreinigungen, die die Kontakgabe beeinträchtigen würden, in der nicht als Kontaktfläche dienenden Talsole der V-förmigen Einstiche ablagern können.

## Patentansprüche

1. Vorrichtung zur Übertragung elektrischer Ströme zwischen gegeneinander verdrehbaren Teilen mit mehreren stromübertragenden Axialkugellagern (1 a-1 b), die inaxialer Richtung übereinander in einem Gehäuse (15) koaxial zu einem gegenüber dem Gehäuse verdrehbaren Bauteil (10) angeordnet sind, wobei jeweils zwischen den einander zugewandten, mit elektrischen Zuleitungen verbundenen Lagerschalen (1 a-1 a, 1 b-1 b) zweier benachbarter Kugellager in axialer Richtung verschiebbare Isolierringe (2, 3) angeordnet sind, und der Kontaktdruck durch ein an einem Ende des Gehäuses (15) angeordnetes, für alle Axialkugellager gemeinsam wirksames Federelement (22) bewirkt wird und bei der die Lagerschalen (1 a, 1 b) sowie die Kugeln (25) aus elektrisch leitendem Material bestehen, dadurch gekennzeichnet, dass das gegen das Gehäuse (15) verdrehbare Bauteil als im Gehäuse angeordnete Welle (10) ausgebildet ist, die im Gehäuse (15) über alle zwischen Gehäuse und Welle auftretenden Kräfte aufnehmende Radialkugellager (19, 20) gelagert ist und die Isolierringe (3, 2) derart angeordnet sind, dass abwechselnd jeweils auf einen in das Gehäuse (15) eingesetzten und mit ihm drehfest verbundenen Isolierring (3) ein auf die Welle (10) aufgeschobener und mit dieser drehfest verbundener Isolierring folgt, und die einen V-förmigen Einstich (24) aufweisenden Lagerschalen (1a, 1 b) sowie die Kugeln (25) aus einer Silberlegierung bestehen und mit aus Nitriden bestehendem oder Nitride enthaltendem Material beschichtet sind, und der Lagerdruck der Axialkugellager (1 a, 1 b) einstellbar ist.

2. Vorrichtung nach Anspruch 1, dadurch gekennzeichnet, dass in jedem Axialkugellager ein aus Kunststoffmaterial bestehender Kugelhalter (27) zur Halterung mehrerer Kugeln (25) in festgelegten Abständen angeordnet ist.

## Claims

1. Device for transmitting electric currents between mutually rotatable parts, comprising a plurality of current-transmitting axial ball bearings (1 a-1 b) arranged in axial direction one above the other in a housing (15) coaxial with a component (10) which ist rotatable relatively to said housing (15), whereby axially displaceable insulating rings (2, 3) are each arranged between the opposing bearing bushes (1 a-1 a, 1 b-1 b) of two adjacent ball bearings, said bearing bushes being connected to electric supply lines, and whereby the contact pressure is effected by a spring element (22) which is common to all axial ball bearings and is arranged at one end of the housing (15), the bearing bushes (1 a, 1 b) and the balls (25) being made of electrically conductive material, characterized in that the component which is rotatable relatively to the housing (15), is formed as a shaft (10) received in said housing (15), said shaft being rotatably mounted in the housing (15) through radial bearings (19, 20) receiving all of the forces which occur between the housing and the shaft, that the insulating rings (3, 2) are arranged in such a way that, alternately, an insulating ring (3) which is inserted in the housing (15) and is positively connected therewith, is followed by an insulating ring (2) which is slipped onto the shaft (10) and is positively connected therewith, that the bearing bushes (la, 1b) which are provided with V-shaped recesses (24), are made of a silver alloy and are coated with a material consisting of or containing nitrides, and that the bearing pressure of the axial ball bearings (1 a, 1 b) is adjustable.

2. Device as claimed in Claim 1, characterized in that a ball holder (27) made of plastics material is provided in each of the axial ball bearings for supporting a plurality of balls (25) at predetermined intervalls.

## Revendications

1. Dispositif destiné à la transmission de courants électriques entre des pièces pouvant être mises en rotation les unes par rapport aux autres et comportant plusieurs paliers à billes axiaux (1 a-1 b) transmetteurs de courant, qui sont disposés les uns au-dessus des autres en direction axiale dans un boîtier (15), coaxialement à l'élément constitutif (10) pouvant tourner par rapport au boîtier, entre chacune des cages de roulement (1 a-1 a, 1 b-1 b) appartenant à deux paliers à billes adjacents, tournées en regard mutuel et connectées à des conducteurs électriques d'amenée, étant disposées des bagues isolantes (2, 3) déplaçables en direction axiale, et la pression de contact étant assurée par un élément à ressort (22) disposé à une extrémité du boîtier (15) et actif conjointement pour tous les paliers à billes axiaux, et dans lequel les cages de roulement (1 a, 1 b) ainsi que les billes (25) sont constituées en un matériau conducteur électrique, caractérisé par le fait que l'élément constitutif pouvant tourner par rapport au boîtier (15) est agencé sous la forme d'un arbre (10) qui est disposé dans le boîtier et monté dans ledit boîtier (15) par l'intermédiaire de paliers à billes radiaux (19,20) absorbant tous les efforts produits entre le boîtier et l'arbre, que les bagues isolantes (3, 2) sont disposées de façon qu'alternativement à chaque bague isolante (3) insérée dans le boîtier (15) et solidarisée en rotation à celui-ci, succède une bague isolante enfilée sur l'arbre (10) et solidaire en rotation de celui-ci, les cages de roulement (1 a, 1 b) présentant une rainure en forme de V (24) ainsi que les billes (25) sont constituées en un alliage d'argent et sont revêtues d'un matériau composé de nitrures ou renfermant des nitrures, et la pression d'appui des paliers à billes axiaux est réglable.

2. Dispositif selon la revendication 1, caractérisé par le fait que dans chaque palier à billes axial est disposé un support de billes (27) constitué en matière plastique pour le support de plusieurs billes (25) à intervalles fixes.
